# EUROPÄISCHE PATENTSCHRIFT

(11) **EP 0 676 925 B1**
(45) Veröffentlichungstag und Bekanntmachung des Hinweises auf die Patenterteilung: **05.06.1996**
(21) Anmeldenummer: 94902524.1
(22) Anmeldetag: 21.12.1993
(51) Int. Cl.: A43B 5/04, A43B 3/26

(54) **SPORTSCHUH**
SPORTS SHOE
CHAUSSURE DE SPORT

(30) Priorität: 23.12.1992 AT 2556/92
(43) Veröffentlichungstag der Anmeldung: 18.10.1995
(73) Patentinhaber: GIRARDELLI, Helmut, CH-9413 Oberegg (CH)
(72) Erfinder: GIRARDELLI, Helmut, CH-9413 Oberegg (CH); KUBELKA, Axel, A-8742 Obdach (AT)
(74) Vertreter: Matschnig, Franz, Dipl.-Ing.
(86) Internationale Anmeldenummer: AT9300195
(87) Internationale Veröffentlichungsnummer: WO9414350

(56) Entgegenhaltungen:
- EP-A- 0 356 398
- EP-A- 0 436 281
- EP-A- 0 443 293
- WO-A-80/01234
- DE-A- 1 959 022
- FR-A- 1 459 032

## Beschreibung

Die Erfindung bezieht sich auf einen Sportschuh mit einem Sohlenaufbau und mit daran längs- und/oder breitenverstellbar angeordneten Schalenteilen, wobei der Sohlenaufbau zumindest abschnittsweise ein Längsprofil aufweist, dessen Querschnitt zumindest einen waagrechten Abschnitt und zumindest zwei, zu beiden Seiten des waagrechten Abschnittes angeordnete, sich im wesentlichen senkrecht nach unten und/oder nach oben erstreckende Abschnitte aufweist.

Sportschuhe, insbesondere Skischuhe, aber auch Roll- und Schlittschuhe, sowie andere Sportschuhe werden heutzutage meist aus Kunststoff durch Spitzen hergestellt. Um die bei vielen Sportschuhen erforderliche Festigkeit zu erreichen, werden oft große Mengen an Kunststoff benötigt, wobei nicht nur der hohe Ausgangspreis des Rohkunststoffes, sondern auch die Kosten der Hertellung nachteilig ins Gewicht fallen. Ein besonderes Problem bei der Fertigung ist weiters darin zu suchen, daß man für jedes Modell eine große Anzahl von Formen benötigt, um sämtliche Schuhgrößen abzudecken. Hiezu kommt der Umstand, daß die Formen insbesondere bei Skischuhen kompliziert und entsprechend teuer sind.

Aus diesem Grund sind Schuhe mit unterschiedlichen Verstellmechanismen bekannt geworden.

Beispielsweise ist in der EP-A1-443 293 des Anmelders ein Verstellschuh beschrieben, bei welchem der Sohlenaufbau zwei Sohlenplattenabschnitte aufweist, von welchen ein hinterer Abschnitt eine Ausnehmung für einen nach hinten ragenden Fortsatz des vorderen Abschnitts aufweist. Die Ausnehmung und der Fortsatz sind längsverschieblich und feststellbar aneinander gelagert. Diese Anordnung könnte somit als ein vorwiegend im Fersenbereich des Sohlenaufbaus angeordnetes, U-förmiges Längsprofil angesehen werden. In dem Sohlenaufbau sind weiters übereinander angeordnete und mit Führungsschlitzen versehene Platten vorgesehen, an welchen Schalenteile des Sportschuhes seitenverstellbar befestigt sind.

Weiters ist in der EP-A2-356 398 eine Verstellschuhkonstruktion des Anmelders beschrieben, wobei eine Ausführungsform mit einer zweiteiligen Sohle dargestellt ist, die einen vorderen Teil und einen Fersenteil aufweist, welche über zwei parallel angeordnete Rundstangen längenverstellbar miteinander verbunden sind. Jeder dieser Schalenteile weist an der Oberseite eine Querrille auf, an welcher seitliche Schalenteile seitenverstellbar geführt sind. Weiters sind diese Schalenteile mittels seitlicher Abdeckplatten miteinander verbunden. Bei einer weiteren Ausführungsform sind der vordere Teil und der Fersenteil der Sohle aus je zwei nebeneinander angeordneten Blöcken aufgebaut, die zur Breitenverstellung über Schrauben miteinander verbunden sind. Die Längenverstellung erfolgt bei diesem Ausführungsbeispiel mittels der seitlichen Abdeckplatten.

Um die geforderte Festigkeit zu erlangen, müssen die Sohlenaufbauten der oben genannten, bekannten Sportschuhe jedoch aus hochwertigen und somit teuren Materialien gefertigt werden. Durch Verwendung solcher Materialien weist der entsprechende Sohlenaufbau in ünerwünschter Weise ein erhebliches Gewicht auf.

Weiters ist in der FR-2 629 313 eine Schuhkonstruktion beschrieben, welche an die individuelle Fußwölbung des Benutzers angepaßt werden kann. Mittels dieser Konstruktion ist jedoch kein Sportschuh mit einer Längen- und/oder Breitenverstellung realisierbar.

Weiters ist in der DE-OS 2 535 982 ein Halbschuh beschrieben, welcher aus einem Vorder- und einem Fersenteil besteht, die über ein im Absatz integriertes Rahmenprofil miteinander längenverstellbar verbunden sind. Auch auf dieser Basis ist kein entsprechender Sportschuh realisierbar.

Eine Aufgabe der Erfindung liegt in der Schaffung eines Sportschuhs, der einfacher und billiger hergestellt werden kann und dennoch allen Anforderungen gerecht wird, die an Sportschuhe, insbesondere Skischuhe, gestellt werden, und der bei möglichst geringem Gewicht auch eine ausreichende Festigkeit besitzt.

Diese Aufgabe wird bei einem Sportschuh der eingangs genannten Art in vorteilhafter Weise dadurch gelöst, daß der Sohlenaufbau ein sich in Längsrichtung im wesentlichen über den gesamten Sohlenaufbau erstreckendes, biegesteifes Trägerprofil aufweist, an welchem sowohl Schalenteile als auch Sohlenplattenabschnitte befestigbar sind, wobei die an dem Trägerprofil befestigten Sohlenplattenabschnitte bzw. Schalenteile in Längs- und/oder Querrichtung verstellbar sind.

Die Erfindung ergibt eine Versteifung des Sportschuhs, die es ermöglicht, an vielen Stellen teures Material einzusparen und erweitert gleichzeitig den Anwendungsbereich des Sportschuhs, da das Trägerprofil als zentrale Befestigungsstelle für andere Versteifungen und/oder Zusatzeinrichtungen dienen kann.

Als vorteilhaft ist einen Ausführungsform anzusehen, bei welcher das Trägerprofil einen geschlossenen Querschnitt aufweist, z.B. rohrförmig ausgebildet ist. Diese Ausführungsform zeichnet sich durch eine besonders hohe Festigkeit aus.

Eine Weiterentwicklung eines erfindungsgemäßen Sportschuhes liegt unter anderem darin, daß das Trägerprofil aus zwei formschlüssig ineinander greifenden, in Längsrichtung gegeneinander verschiebbaren und in verschiedenen Relativlagen gegeneinander fixierbaren Profilteilen besteht.

Eine besonders vorteilhafte Ausführungsform ergibt sich demnach, wenn das Trägerprofil aus zwei teleskopisch gegeneinander verschiebbaren, im wesentlichen rohrförmigen Profilteilen mit rechteckigem Rohrquerschnitt besteht
Weitere Merkmale der Erfindung sind in den übrigen Unteransprüchen gekennzeichnet.

Die Erfindung samt ihren weiteren Vorteilen ist im folgenden an Hand von Ausführungsbeispielen näher erläutert, die in den beiliegenden Figuren veranschaulicht sind. In diesen zeigen:
Fig. 1 einen Skischuh nach der Erfindung in einer Seitenansicht und in Explosionsdarstellung, Fig. 2 eine Draufsicht auf ein bei einem Schuh nach Fig. 1 verwendbares Trägerprofil und Fig. 2a eine Hinter- oder Vorderansicht des Trägerprofils nach Fig. 2, Fig. 3 einen bei dem Schuh nach Fig. 1 verwendbaren Kappenteil in Unteransicht, die Fig. 4a bis 4g verschiedene Einzelteile im vorderen Sohlenbereich eines Sportschuhs nach der Erfindung in unterschiedlichen Ansichten, wobei Fig. 4d und 4g Schnitte längs der Linien IVd-IVd bzw. IVg-IVg in Fig. 4a darstellen,
Fig. 5 eine weitere Ausführungsform der Erfindung in teilweise geschnittener Seitenansicht, Fig. 6 und Fig. 7 den Hinter- bzw. Vorderteil des Sohlenaufbaues des Schuhes nach Fig. 5 je in Unteransicht, Fig. 8 einen Schnitt nach der Linie VIII-VIII der Fig. 5, Fig. 9 in einer Vorderansicht und Fig. 10 in einer Draufsicht eine Sohlenspitze, wie in Fig. 5 und 7 gezeigt, Fig. 11 und 12 zwei weitere Ausführungen des Trägerprofiles und des Sohlenaufbaues in Querschnitten, Fig. 13 eine andere Ausführungsform der Erfindung in partieller Seitenansicht, teilweise geschnitten, Fig. 14 und 15 den Vorder- bzw. Hinterteil des Sohlenaufbaues dieses Schuhes in Unteransicht bzw. Draufsicht, Fig. 16 einen Schnitt nach der Linie XVI-XVI der Fig. 13, Fig. 17 einen quergeteilten und verstellbaren Bügel eines Beinstützenoberteils in Vorder- oder Hinteransicht, Fig. 18 in einem Querschnitt die Anordnung eines Fußbettes und einer Laufsohle an einem Trägerprofil, Fig. 19 in einem Querschnitt die Anordnung einer abgeschrägten Laufsohle an einem Trägerprofil, Fig. 20 in einem Längschnitt in teilweiser Ansicht eine Schalenspitze und eine Sohlenspitze für die Befestigung an einem Trägerprofil, Fig. 21 in einer teilweisen Draufsicht ein Trägerprofil mit daran angeordneten, seitenverstellbaren Sohlenendteilen, Fig. 22 in einer Draufsicht den Vorderteil eines Sohlenaufbaues mit einem an einem Trägerprofil verkippbar gelagerten Sohlenendteil, Fig. 23 eine Seitenansicht zu Fig. 22, Fig. 24 und 25 Schnitte nach den Linien XXXVII-XXXVII bzw. XXXVIII-XXXVIII der Fig. 22, Fig. 26 in einem Querschnitt eine Variante einer kippbaren Befestigung eines Sohlenteils, Fig. 27a eine Unteransicht einer verstellbaren Schalenkappe für einen Roll- oder Schlittschuh, Fig. 27b in einem Querschnitt diese Schalenkappe, an einem Trägerprofil befestigt, Fig. 27c eine Radgabel zur Befestigung an dem aus Fig.27b ersichtlichen Trägerprofil, Fig. 27d einen Schlittschuh-Kufeneinsatz, an dem Trägerprofil befestigt, Fig. 29 und 28 eine Ausführungsform eines erfindungsgemäßen Rollschuhes in Seiten-bzw. Hinteransicht und Fig. 30 eine weitere Ausführungsform eines Rollschuhes nach Erfindung in Seitenansicht.

Gemäß den Fig. 1 bis 3 weist ein hier als Skischuh ausgebildeter Schuh nach der Erfindung als tragenden Teil seines Sohlenaufbaues ein Trägerprofil 1 auf, das sich über einen Großteil der Länge des Schuhes erstreckt und das, wie dem in Fig. 2a dargestellten Querschnitt entnehmbar ist, drei waagrechte Abschnitte 1w und vier senkrechte Abschnitte 1s besitzt. In den waagrechten Abschnitten ist ein Raster aus Längsschlitzen 2 ausgebildet. Das Trägerprofil 1 ist vorzugsweise aus Metall und z.B. durch Biegen, Extrudieren oder Schmieden hergestellt und vor allem Längsrichtung biegesteif.

An dem Längsprofil 1 sind ein Hinterabschnitt 3 und ein Vorderabschnitt 4 des Schuhes befestigbar. Der Hinterabschnitt besteht aus einem hinteren Sohlenplattenteil 5 und einem hinteren Schalenteil 6. Letzterer ist beidseitig mit Flexionsschlitzen 7 versehen, die ein leichteres Verbiegen eines Bereiches 6b nach innen und außen ermöglicht. Dieser Bereich 6b besitzt gleichfalls linke und rechte Sohlenplattenabschnitte 5b.

In ähnlicher Weise besitzt der Vorderabschnitt 4 einen vorderen Sohlenplattenteil 8, einen vorderen Schalenteil 9, seitliche Flexionsschlitze 10 und verbiegbare Bereiche 9b mit zugehörigen Sohlenplattenabschnitten 8b. Wie klar aus Fig. 3 hervorgeht, besitzen die Sohlenplattenabschnitte 8b (ebenso 5b) Querschlitze 11 und in dem vorderen Sohlenplattenteil 8 (ebenso im Teil 5) sind Bohrungen ausgebildet.

Der Schuh besitzt weiters eine Zunge 13 und einen Heckteil 14, wobei diese Teile in geeigneter Weise mit den übrigen Teilen des Schuhes in Verbindung stehen. Schließlich sind zwei Sohlenendteile, nämlich ein Fersenendteil 15 und eine Sohlenspitze 16 von unten an dem Trägerprofil 1 befestigbar.

Wie für den Fachmann leicht erkennbar, können die beschriebenen Teile mittels hier nicht gezeigter Schraubverbindungen untereinander und mit dem Trägerprofil 1 verbunden werden.

Der dargestellte Schuh ist in seiner Größe veränderbar, da der Hinterabschnitt 3 und der Vorderabschnitt 4 auf Grund der Längsschlitze 2 bezüglich des Trägerprofils 1 in Längsrichtung verschoben und in der gewünschten Lage fixierbar sind. Weiters können zufolge der Flexionsschlitze 7 und 10 die freigestellten Bereiche 6b und 9b gegen die Elastizität des Materials der Schalenteile nach innen oder außen verschwenkt und fixiert werden, wodurch sich in den orthopädisch maßgeblichen Bereichen eine Breitenverstellung des Schuhs ergibt. Die beschriebene Längen- und Breitenverstellung wird üblicherweise bei der Montage des Schuhes vorgenommen, um eine vorgegebene Schuhgröße einzustellen, doch ist auch ein späteres Verstellen im Fachhandel oder allenfalls durch den Benutzer möglich.

Bei dem in den Fig. 4a bis 4g in einem vorderen Teilbereich dargestellten Schuh besteht das Trägerprofil 1 aus einem im Querschnitt mäanderförmig gebogenen Blech mit insgesamt sechs senkrechten Abschnitten 1s und fünf waagrechten Abschnitten 1w. Der in Fig. 4a dargestellte Vorderabschnitt 4 entspricht jenem nach den Fig. 1 und 3 gezeigten. Aus den Fig. 4b und c ist eine vordere Untersohle 17 ersichtlich, die an ihrer Oberseite mehrere Längsstege 18 trägt, welche so angeordnet sind, daß sie formschlüssig mit von dem Trägerprofil 1 nach unten abstehenden Längsstegen 19, die von entsprechenden senkrechten Abschnitten 1s definiert werden, zusammenwirken. Dies geht aus den Fig. 4e und f hervor. Dort erkennt man auch eine von mehreren Schrauben 20, die von unten durch Bohrungen 21 der Untersohle 17 gesteckt werden, Längsschlitze 2 oder Bohrungen des Trägerprofils 1 sowie die Querschlitze 8b des Vorderabschnittes 4 durchsetzen und mit Muttern 22 zusammenwirken (Fig. 4d), sodaß ein Verschrauben bzw. Verstellen der Einzelteile in die gewünschte Lage möglich ist.

Der Sohlenplattenteil 8 umgreift mit nach unten abstehenden seitlichen Längsstegen 23 (Fig. 4g) das Trägerprofil 1 von außen, wobei sich auch hier ein Formschluß ergibt.

Bei dem in den Fig. 5 bis 10 dargestellten Skischuh besteht das Trägerprofil 1 aus zwei formschlüssig ineinandergreifenden, in Längsrichtung gegeneinander verschiebbaren und in verschiedenen Relativlagen gegeneinander fixierbaren Profilteilen 24, 25.

Sowohl der hintere Profilteil 24 als auch der vordere Profilteil 25 besitzen einen im wesentlichen rechteckigen Rohrquerschnitt (siehe Fig. 8) wobei der vordere Profilteil 25 ein Innenrohr darstellt, das in einem von dem hinteren Profilteil 24 gebildeten Außenrohr gleitend verschiebbar ist. Die jeweilige Relativlage der Profilteile 24, 25 kann z.B. mit Hilfe eines beide Profilteile in entsprechenden Bohrungen 26 durchsetzenden Stiftes 27 fixiert werden. Es ist anzumerken, daß der vordere Profilteil 25 hier genau genommen zwei geschlossene Querschnitte aufweist, da er einen inneren Mittellängssteg 28 besitzt (Fig. 8). Der vordere Profilteil 25 könnte aber ebensogut einen vollen Querschnitt besitzen, d.h. nicht rohrförmig sondern stangenförmig sein.

Auf dem hinteren Profilteil 24 sitzt ein Hinterabschnitt 3 des Schuhes, auf dem vorderen Profilteil 25 ein Vorderabschnitt 4 des Schuhes. Es ist daher klar, daß ein gegenseitiges Verschieben der beiden Profilteile 24, 25 zu einer Längenänderung des Schuhes führt.

Auch bei der Ausführungsform nach den Fig. 5 bis 10 ist eine Breitenverstellung des Schuhes vorgesehen. Der Schuh besitzt zwei seitliche, breitenverstellbare, hintere Schalenteile 29, die nach unten in einen Doppelsteg 30 übergehen, der den hinteren Profilteil 25 je übergreift (Fig. 8) Eine Gewindespindel 31 durchsetzt den Sohlenaufbau und ist in geeigneten Bohrungen der Doppelstege 30 und des hinteren Profilteiles 25 gelagert. In den Doppelstegen 30 gehaltene Muttern 32 wirken mit gegenläufigen Gewindeabschnitten der Spindel 31 zusammen, die von außen mittels eines Werkzeuges, z.B. eines Schraübenziehers, verdreht werden kann, wodurch die Schalenteile 29 gegeneinander, in Seitenrichtung verstellbar sind. In Nuten der Spindel 31 gehaltene Sicherungsringe 33 zwischen dem hinteren Prefilteil 24 und den Doppelstegen 30 verhindern ein Verschieben der Spindel 31 in axialer Richtung.

Um trotz der beide Profilteile 24, 25 durchsetzenden Spindel 31 ein Verschieben der Profilteile 24, 25 gegeneinander zu ermöglichen, sind in dem vorderen inneren Profilteil 25 Längsschlitze 34 ausgebildet (Fig. 5, strichliert).

Die zusätzlichen Führung der hinteren schalenteile 29 wird durch zwei Querbolzen 35 erreicht, die prinzipiell ebenso wie die Spindel 31 den Sohlenaufbau durchsetzen, ohne jedoch wie die Spindel 31 mit Muttern in Verbindung zu stehen. Die Querbolzen 35 können auf jede geeignete Weise gegen axiales Verschieben gesichert sein. Auch für die Querbolzen 35 müssen in dem inneren vorderen (oder dem äußeren hinteren) Profilteil 25 Längsschlitze 34' vorgesehen sein.

In analoger Weise sind zwei, seitliche vordere Schalenteile 36 mittels einer weiteren Gewindespindel 37 und Muttern 38 an dem vorderen Profilteil 25 seitenverstellbar gelagert. Hiebei sind, um eine gegenseitige Verstellung der beiden Profilteile 24, 25 nicht zu behindern, Längsschlitze 39 in dem hinteren, äußeren Profilteil 24 ausgebildet.

An dem Trägerprofil 1 sind weiters ein Fersenteil 27 und ein Spitzenteil 41 sowie eine als Rutschschutz dienende Sohlenplatte 42 und eine vordere Sohlenplatte 43 befestigt. Die Befestigung dieser Teile erfolgt mit Hilfe bloß angedeuteter Schraubverbindungen. Insbesondere Fersenteil 40 und Spitzenteil 41 sollten mit dem Trägerprofil 1 bzw. dessen beiden Teile 25, 26 und/oder anderen Teilen des Sohlenaufbaues zusätzlich in formschlüssiger Verbindung stehen. So besitzt beispielsweise die vordere Sohlenplatte 43 Stege 44 und Erhebungen 45 (Fig. 9, 10), die in entsprechende Vertiefungen 44', 45' an der Unterseite von Sohlenabschnitten des Spitzenteils 41 (Fig. 7) eingreifen.

Aus Fig. 11 geht eine Ausführung des Trägerprofils 1 hervor, die der zuvor beschriebenen hinsichtlich der rohrförmigen Querschnitte gleicht, bei welcher jedoch der hintere, äußere Profilteil 24 an seiner Oberseite seitliche Verbreiterungen 46 und nach oben kammartig abstehende Stege 47 besitzt. Die unsymmetrisch liegenden Verbreiterungen 46 sind vorzugsweise lediglich im Fersenbereich vorhanden. Hier ist gezeigt, daß Zusatzteile, wie insbesondere seitliche, nur angedeutete und weiter unten näher beschriebene Beinstützen 48 mittels zweier die Stege 47 durchsetzender Schraubbolzen 49 und einer gemeinsamen, zwischen zwei mittleren Stegen gehaltenen Mutter 50 an dem Trägerprofil gehalten werden können. Die Beinstützen 48 sind zusätzlich mit ihren unteren Enden in Ausnehmungen 51 der Verbreiterungen 46 abgestützt.

Der äußere hintere Profilteil 24 besitzt an seiner Unterseite kurze, nach außen verlaufende Vorsprünge 52, sodaß eine formschlüssige Verbindung mit einem entsprechend geformten, aufschiebbaren Untersohlenabschnitt 53, der z.B. aus Polyurethan besteht, möglich ist.

Gegeneinander in Längsrichtung teleskopisch verschiebbare Teile des Trägerprofiles 1 müssen nicht rohrförmig sein. Wie Fig. 12 zeigt, kann das Trägerprofil 1 aus einem ersten, unteren Profilteil 54 mit nach oben kammartig abstehenden Stegen 55 und aus einem zweiten, oberen Profilteil 56 mit nach unten kammartigen Stegen 57 bestehen, wobei die genannten Stege 55, 57 formschlüssig ineinandergreifen. Wie gemäß Fig. 11 besitzt hier der obere Profilteil 56 zusätzliche obere Stege 47 sowie seitliche Verbreiterungen 46 und auf den unteren Profilteil 54 ist gleichfalls ein Untersohlenabschnitt 53 aufgeschoben.

Bei der Ausführungsform nach den Fig. 13 bis 16 besteht das Trägerprofil 1 aus zwei teleskopisch in Längsrichtung gegeneinander verschiebbaren Profilteilen, einem unteren, hinteren Profilteil 58 und einem vorderen, oberen Profilteil 59. Wie gemäß der Ausführung nach Fig. 12 stehen auch hier von einer Grundplatte 60 des unteren, hinteren Profilteiles 58 Stege 55 kammartig nach oben ab, nämlich ein mittlerer und zwei seitliche Stege, und von dem oberen, vorderen Profilteil 59 stehen vier Stege 57 kammartig nach unten ab. Die Stege der beiden Profilteile 58, 59 stehen in formschlüssiger Verbindung, sodaß die beiden Profilteile lediglich in Längsrichtung verschiebbar sind. Das Fixieren der beiden Profilteile 58, 59 gegeneinander erfolgt vorteilhafterweise mit Querbolzen, wie in Zusammenhang mit den Fig. 5 bis 8 gezeigt. Ebenso können hintere oder vordere Schalenteile querverstellbar an dem Trägerprofil 1 gelagert sein, was in Fig. 16 illustriert ist. Fig. 16 unterscheidet sich nur durch die Ausgestaltung des Trägerprofils und dadurch von Fig. 8, daß die Verstellung vorderer Schalenteile 36 gezeigt ist, sodaß sich detaillierte Ausführungen hiezu erübrigen. Die Grundplatte 60 des unteren Profilteiles 58 bildet einen Sohlenteil, auf den z.B. eine Kunststoffsohle aufgeklebt werden könnte.

Fig. 17 zeigt die oberen Enden zweier Beinstützen 102 mit einem daraufsitzenden Bügel 103. Dieser Bügel 103 ist etwa in der Längsmittelebene _ des Schuhes geteilt und die beiden Bügelhälften 103a, 103b sind gegeneinander in Höhenrichtung verschiebbar und mittels einer Schraubenverbindung 104 in der gewünschten Lage fixierbar. Die Schraubenverbindung 104 kann Teil einer Stift-Schlitz-Verbindung sein und die aneinander anliegenden Flächen der Bügelhälften 103a, 103b können aufgerauht sein oder eine Verzahnung 105 besitzen.

Fig. 18 zeigt ein Trägerprofil 1 mit nach oben abstehenden Stegen 47 (ähnlich Fig. 11 oder 12), auf dem ein Fußbett 106 oder eine Innensohle aufliegt, wobei von dem Fußbett 106 nach unten abstehende Längsstege 107 mit den Stegen 47 des Trägerprofils 1 zusammenwirken. Das Fußbett 106 könnte auch mit dem Trägerprofil 1 verklebt oder verschraubt sein und kann beispielsweise aus geschäumtem Kunststoff bestehen. Das Fußbett kann auch selbsttragend bzw. relativ steif sein, sodaß es dem gesamten Sohlenaufbau eine zusätzliche Festigkeit verleiht.

Fig. 19 zeigt ein Trägerprofil 1 mit von diesem nach unten abstehenden Längsstegen 108, wobei ein Laufsohlenabschnitt 109 mit nach oben abstehenden Stegen 110 von unten auf das Trägerprofil 1 gesteckt und mittels eines oder mehrerer Querbolzen 111 fixiert werden kann. Die Laufsohle bzw. deren Abschnitt 109 kann wie dargestellt in Querrichtung abgeschrägt sein, sodaß sich ein Verkippen des gesamten Schuhes um einen kleinen Winkel _ ergibt. Dies kann zur Anpassung an besondere anatomische (orthopädische) Gegebenheiten oder an einen Fahrstil zweckmäßig sein. Andererseits kann eine solche abgeschrägte Laufsohle rasch gegen eine übliche, gerade Laufsohle (oder Abschnitt) ausgetauscht werden.

An Hand der Fig. 21 und 22 ist eine Möglichkeit zur Seitenverstellung von Sohlenendteilen, nämlich Sohlenspitze und Fersenendteil, dargestellt. Fig. 20 und Fig. 21 zeigen eine solche Befestigung einer Sohlenspitze 128 an den Stangen 62 eines Trägerprofils 1. Eine querverlaufende Gewindespindel 129 oder Schraube ist beidseitig in der Sohlenspitze 128 drehbar, jedoch axial unverschieblich gelagert und mit ihrem Gewinde in Gewindebohrungen 130 der Stangen 62 geführt. Durch Verdrehen der Gewindespindel 129 kann somit die Sohlenspitze 128, die eine entsprechende Freistellung 131 in Querrichtung besitzt, nach links oder rechts verschoben werden. In Fig. 21 ist die Sohlenspitze 128 in ihre äußerste linke Lage verschoben. In Fig. 20 sind Bohrungen 132, 133 in der Sohlenspitze 128 bzw. in dem Sohlenplattenabschnitt eines Spitzenteiles 41 zu sehen, in welchem entsprechende Abschnitte der Gewindespindel 129 gelagert sind.

In analoger Weise kann ein Fersenendteil 134 am hinteren Ende des Trägerprofils 1, nämlich an einem entsprechend abgestuften Profilhinterteil 61 gelagert sein. Außer einer querverlaufenden Gewindespindel 135 (entsprechend der Spindel 129 für die Sohlenspitze 128) ist hier noch ein querlaufender Führungsstift 136 vorgesehen, der in geeigneter Weise gegen axiales Verschieben gesichert ist. Der Fersenendteil 134 befindet sich nach Fig. 21 gleichfalls in ihrer äußersten linken Lage. Durch die beschriebene Querverstellung der Sohlenendteile läßt sich eine weitere Anpassung an orthopädische Eigenheiten und/oder an den jeweiligen Einsatz (z.B. Slalom, Abfahrt) bzw. den persönlichen Fahrstil erreichen.

In den Fig. 22 bis 26 ist gezeigt, daß Sohlenendteile bezüglich des Trägerprofils 1 auch um eine im wesentlichen waagrechte Längsachse verkippbar und feststellbar gelagert sein kann. Gemäß den Fig. 22 bis 25 sind zu diesem Zweck im Spitzenbereich des Schuhes an in Längslöchern 137 von Stangen 62 des Profilteils 1 exzentrisch von einem Zylinder 138 abstehende Achsstummeln 139 gelagert, die wiederum je in Zylinderstücken 140 exzentrisch gehalten sind, welche in Bohrungen 141 des Sohlenendteiles, hier einer Sohlenspitze 142, verdrehbar gelagert sind. Der Zylinder 138 ist auf einer in der Mitte hochgewölbten inneren Oberfläche der Sohlenspitze, die z.B. aus Aluminium oder Polyurethan bestehen kann, abgestützt.

Die eben beschriebene Verstellanordnung ist, wie am besten aus Fig. 22 ersichtlich, in doppelter Ausführung hintereinanderliegend im vorderen Bereich der Sohlenspitze vorgesehen. Im hinteren Bereich ist eine ähnliche Verstellanordnung, jedoch ohne mittleren Zylinder vorgesehen. An beiden Seiten der Sohlenspitze 142 sind in entsprechenden Bohrungen Zylinderstücke 143 verdrehbar gelagert und mittels Fixierschrauben 144 feststellbar. Hier sei angemerkt, daß auch die Zylinderstücke 140 der vorderen beiden Verstellanordnungen auf solche oder andere Weise blockiert werden können. Von den Zylinderstücken 143 stehen exzentrisch kurze Stifte 145 nach innen ab, die in Längsschlitzen des Trägerprofils 1, in diesem Fall des Profilhinterteils 61 geführt sind.

Aus dem obigen geht hervor, daß durch Verdrehen der Zylinderstücke 140 bzw. 143 ein seitliches Verkippen der Sohlenspitze 142 - ganz allgemein eines Sohlenendteils oder auch einer gesamten Sohle bezüglich des Profilteils 1 und damit des gesamten übrigen Sohlenaufbaues möglich ist, wodurch eine Anpassung an orthopädische oder fahrtechnische Gegebenheiten durchführbar ist.

Bei der Ausführung nach Fig. 26 sind an einem Sohlenendteil 146, z.B. einem Fersenendteil zwei innere seitliche Einlagen 147 mit nach innen weisenden, konkav gekrümmten und Zahnleisten oder eine Riffelung aufweisenden Führungsflächen 148 angebracht. An der inneren Bodenfläche des Sohlenendteils 146 liegt eine nach oben gewölbte Abstützeinlage 149 auf. Andererseits sind an den linken und rechten Seitenflächen eines Trägerprofils 1 nach außen weisende, konvex gekrümmte Führungsflächen 150 auf mit dem Trägerprofil 1 verbundenen Einlagen 151 vorgesehen. Auch die Führungsflächen 150 sind mit Zahnleisten od.dgl. versehen und sie wirken mit den Führungsflächen 148 an dem Sohlenendstück zusammen, wobei an jeder Seite eine Schraubverbindung 152 vorgesehen ist, die in der gezeigten Weise ein Aneinanderpressen der einander zugeordneten Führungsflächen 148-150 ermöglichen.

Nach Lockern der Schraubverbindungen 152 ist ein seitliches Verkippen des Sohlenendteils 146 bezüglich des Trägerprofiles 1 in eine gewünschte Schräglage möglich. Daraufhin werden die Schraubverbindungen wieder angezogen.

In den Fig. 27 bis 30 ist die Anwendung der Erfindung auf Schlitt- oder Rollschuhe beispielhaft illustriert.

Fig. 27a zeigt zunächst eine Vorderkappe 153 mit Bodenrändern 154 und Sohlenplattenabschnitten 155. In letzteren sind Querschlitze 156 ausgebildet, um eine Verbindung mit einem Trägerprofil 1 (Fig. 46) zu ermöglichen. Eine Möglichkeit zur Querverstellung ist durch eine angedeutete Spindel 157 oder Schraubverbindung gegeben, die quer durch das Trägerprofil 1 verläuft und in diesem gelagert sein kann oder auch ähnlich wie eine Querverstellung nach Fig. 8 oder Fig. 11 ausgebildet sein kann. Eine weitere Möglichkeit zur Breitenverstellung ist durch die Verwendung einer querliegenden Schraubverbindung 158 gegeben, die an zwei von den Sohlenplattenabschnitten 155 nach unten abstehenden Längsstegen 159 angreift. Diese Ausbildung erfordert eine Öffnung 160 in dem Trägerprofil 1 (siehe Fig. 27b).

Das in Fig. 27b im Querschnitt gezeigte Trägerprofil 1 besitzt die Form eines umgekehrten U, dessen Schenkel nochmals nach innen abgewinkelt sind. Diese Profilform ermöglicht das Einstecken und nachfolgende Festschrauben von Zusatzteilen, wie z.B. von Radgabeln 161 gemäß Fig. 27c, die eine obere Platte 162 besitzen, welche formschlüssig in das Trägerprofil 1 eingeschoben werden und auch leicht ausgewechselt werden kann. Solche Radgabeln 161 sind auch in den Fig. 28 und 29 zu sehen.

Anstelle der Radgabeln 161 können auch Kufenträger 163 (Fig. 27d) in gleicher oder ähnlicher Weise in das Trägerprofi 1 eingeschoben werden, woraus ersichtlich ist, daß ein Schuh rasch von einem Rollschuh in einen Schlittschuh umgewandelt werden kann oder umgekehrt. Außerdem ergibt sich werkmäßig eine Produktionsvereinfachung.

Die Fig. 28 und 29 zeigen einen Rollschuh mit einem Trägerprofil 1, an dem in der vorhin beschriebenen Art drei hintereinanderliegende liegende Radgabeln 161 mit Laufrollen 164 angebracht sind. Bei anderen Profilausgestaltungen, wie vorgehend in vielen Varianten beschrieben, könnten die Radgabeln 161 beispielsweise auch an das Trägerprofil 1 angeschraubt sein. Weiters ist ein sogenannter Stopper 165 an dem Trägerprofil 1 vorne befestigt.

Bei dem in Fig. 28 bis 30 gezeigten beiden Schuhen ist an ihrem Hinterende ein Versteifungsstreifen 166 angeordnet, der sich von dem Sohlenaufbau im wesentlichen bis zum oberen Rand des Schuhes erstreckt und mit dem Trägerprofil 1 direkt oder über einen hinteren Schalenteil 167 verbunden ist. Der Versteifungsstreifen 166 kann z.B. aus Kunststoff bestehen und einen inneren Stahlstreifen 168 enthalten, der an seiner Unterseite direkt mit dem Trägerprofil 1 verbunden, beispielsweise dort in einen Schlitz eingeschoben und/oder verschraubt ist. Dieser Stahlstreifen 168 ist in Fig. 28 strichliert und in Fig. 29 schraffiert hervorgehoben. Zwischen dem Versteifungsstreifen 166 und der Schale des Schuhes liegen Brückenstücke 169. Die Hinterschale des Schuhes besitzt eine ausgeprägte Flexionsstelle 170, die durch eine entsprechende Materialaussparung geschaffen wird.

Der Versteifungsstreifen 167 ist in bezug auf ein Verschwenken des Schuhoberteiles bzw. -schaftes flexibel, in Seitenrichtung jedoch biegesteif, wodurch sich bei leichtem Aufbau des Schuhes eine optimale Kräfteübertragung von Fuß auf die Laufrollen oder Kufen ergibt. Überdies bietet der Streifen 167 einen Verletzungsschutz.

Auch bei den Schuhen nach den Fig. 28 bis 30 ist eine Breitenverstellung der Schale möglich. Hiezu vorgesehene Spindeln oder Schraubverbindungen sind nur angedeutet, da sie weiter oben bereits in einigen Ausführungen beschrieben wurden und mit dem Bezugszeichen 171 bezeichnet. Ebenso kann das Trägerprofil 1 auf eine der oben beschriebenen Arten längenverstellbar sein.

Fig. 30 zeigt einen Schuh, der dem nach den Fig. 28 und 29 gleicht, bei dem jedoch an dem Trägerprofil 1 ein komplettes On-line Rollschuhchassis 172 mit fünf hintereinanderliegenden Rollen 173 befestigt ist. An dem Hinterende des Chassis 172 ist ein Stopper 174 angebracht.

## Patentansprüche

1. Sportschuh mit einem Sohlenaufbau und mit daran längs- und/oder breitenverstellbar angeordneten Schalenteilen, wobei der Sohlenaufbau zumindest abschnittsweise ein Längsprofil aufweist, dessen Querschnitt zumindest einen waagrechten Abschnitt (1w) und zumindest zwei, zu beiden Seiten des waagrechten Abschnittes angeordnete, sich im wesentlichen senkrecht nach unten und/oder nach oben erstreckende Abschnitte (1s) aufweist, **dadurch gekennzeichnet, daß** der Sohlenaufbau ein sich in Längsrichtung im wesentlichen über den gesamten Sohlenaufbau erstreckendes, biegesteifes Trägerprofil (1) aufweist, an welchem sowohl Schalenteile (6, 9) als auch Sohlenplattenabschnitte (5, 8, 15, 16) befestigbar sind, wobei die an dem Trägerprofil (1) befestigten Sohlenplattenabschnitte bzw. Schalenteile in Längs- und/oder Querrichtung verstellbar sind.

2. Sportschuh nach Anspruch 1, **dadurch gekennzeichnet, daß** das Trägerprofil (1) einen geschlossenen Querschnitt aufweist, z.B. rohrförmig ausgebildet ist.

3. Sportschuh nach einem der Ansprüche 1 oder 2, **dadurch gekennzeichnet**, das das Trägerprofil (1) aus zwei, formschlüssig ineinander greifenden, in Längsrichtung gegeneinander verschiebbaren und in verschiedenen Relativlagen gegeneinander fixierbaren Profilteilen (24, 25) besteht.

4. Sportschuh nach Anspruch 2 und 3, **dadurch gekennzeichnet, daß** das Trägerprofil aus zwei teleskopisch gegeneinander verschiebbaren, im wesentlichen rohrförmigen Profilteilen (24, 25) mit rechteckigem Rohrquerschnitt besteht.

5. Sportschuh nach einem der Ansprüche 1 bis 4, **dadurch gekennzeichnet, daß** das Trägerprofil (1) Längsschlitze (2) zur Befestigung von Schalenteilen und Sohlenplattenabschnitten aufweist.

6. Sportschuh nach einem der Ansprüche 1 bis 5, **dadurch gekennzeichnet, daß** Schalenteile (6, 9) mit Schlitzen (7, 10) versehen sind, die ein Verbiegen von Bereichen (6b, 9b) der Schalenteile, insbesondere zur Breitenverstellung erleichtern.

7. Sportschuh nach einem der Ansprüche 1 bis 6, **dadurch gekennzeichnet, daß** das Trägerprofil (1) zumindest zwei, sich kammartig nach unten erstreckende Längsstege besitzt, die formschlüssig mit von einer Untersohle oder von Abschnitten (109) einer Untersohle nach oben abstehenden Längsstegen zusammenwirken.

8. Sportschuh nach einem der Ansprüche 1 bis 7, **dadurch gekennzeichnet, daß** die Untersohle (53) zumindest abschnittsweise ein im Querschnitt nach oben offenes U-Profil ist, dessen Schenkel den Außenrand des Sohlenaufbaues bilden, wobei dieses U-Profil durch nach oben ragende Stege (18) und/oder Buchsen an dem Trägerprofil (1) abgestützt ist.

9. Sportschuh nach einem der Ansprüche 1 bis 8, **dadurch gekennzeichnet, daß** der Sohlenaufbau im Inneren des Schuhes durch ein Fußbett (78, 106) bzw. eine Innensohle abgedeckt ist, die als zusätzliche Versteifung des Sohlenaufbaues ausgebildet und mit dem Trägerprofil (106) über nach unten abstehende Längsstege (107) verbunden ist, die mit von dem Trägerprofil (1) nach oben abstehenden Stegen (47) zusammenwirken.

10. Sportschuh nach einem der Ansprüche 1 bis 9, **dadurch gekennzeichnet, daß** zum Verbinden des Trägerprofils (1) mit Sohlenplattenabschnitten (17) Schrauben (20) vorgesehen sind, welche die Sohlen von unten durchsetzend in Gewindebohrungen von Muttern (22) oder Halteplatten im Schuhinneren bzw. in Gewindebohrungen der Innensohle schraubbar sind.

11. Sportschuh nach Anspruch 10, **dadurch gekennzeichnet, daß** die Schrauben (20) Bohrungen (21) in den Stegen (18) der Untersohle (17) durchsetzen.

12. Sportschuh nach einem der Ansprüche 1 bis 11, bei welchem Sohlenplattenabschnitte samt zugehörigen Schalenteilen (29) mittels einer Spindel-Mutter-Anordnung (31, 32) in Querrichtung bezüglich des Trägerprofils (1) verstellbar sind, **dadurch gekennzeichnet, daß** die Spindel (31) in dem Trägerprofil (1, 24) gelagert ist, wobei einer der beiden von der Spindel (31) in Querrichtung durchsetzten Profilteile Längsschlitze (34, 39) aufweist, die eine Relativbewegung der Spindel bezüglich dieses Profilteils in Längsrichtung ermöglicht.

13. Sportschuh nach einem der Ansprüche 1 bis 12, **dadurch gekennzeichnet, daß** zumindest einer von zwei Sohlenendteilen (128, 134, 142) an dem Trägerprofil (1) querverschieblich und in unterschiedlichen Lagen feststellbar gelagert sind.

14. Sportschuh nach Anspruch 13, **dadurch gekennzeichnet, daß** zur Lagerung eine quer verlaufende Spindel (129, 136) vorgesehen ist, die einerseits beidseitig in der Sohlenspitze (128) und/oder dem Fersenendteil (134) und andererseits an dem Trägerprofil (1) gelagert ist.

15. Sportschuh nach Anspruch 14, **dadurch gekennzeichnet, daß** Sohlenspitze (128) und/oder Fersenendteil (134) zusätzlich mit Hilfe eines querverlaufenden Führungsstiftes (136) an dem Trägerprofil (1) gelagert sind.

16. Sportschuh nach einem der Ansprüche 1 bis 12, **dadurch gekennzeichnet, daß** zumindest ein Sohlenendteil (142, 146) bezüglich des Trägerprofils (1) um eine im wesentlichen waagrechte Längsachse verkippbar und feststellbar ist.

17. Sportschuh nach Anspruch 16, **dadurch gekennzeichnet, daß** der Sohlenendteil (142) mit Hilfe von drehbaren Exzentern (138 + 139) an dem Trägerprofil (1, 62) gelagert ist.

18. Sportschuh nach Anspruch 17, **dadurch gekennzeichnet, daß** ein an der Innenfläche des Sohlenendteils (142) abgestützter Zylinder (138) mittels zweier von ihm beidseitig exzentrisch abstehenden Achsstummel (139) in Längslöchern (137) des Trägerprofils (1) gelagert ist, wobei die Enden der Wellenstummel in verdrehbaren Zylinderstücken (140) exzentrisch gehalten sind und diese Zylinderstücke in Bohrungen (141) des Sohlenendteils (142) verdrehbar gelagert sind.

19. Sportschuh nach Anspruch 16, **dadurch gekennzeichnet, daß** der Sohlenendtell (146) seitliche, in Längsrichtung gesehen konkav gekrümmte innere Führungsflächen (148) aufweist und an dem Trägerprofil (1) seitliche, in Längsrichtung gesehen konvex gekrümmte, äußere Führungsflächen (150) angeordnet sind, sodaß durch Gleiten dieser Führungsflächen aneinander ein Verkippen möglich ist.

20. Sportschuh nach Anspruch 19, **dadurch gekennzeichnet, daß** die Führungsflächen (148, 150) eine reibungserhöhende oder einen stufenweisen Formschluß ermöglichende Oberflächenstruktur aufweisen, insbesondere Zahnleisten aufweisen.

21. Sportschuh nach einem der Ansprüche 1 bis 20, **dadurch gekennzeichnet, daß** das Trägerprofil (1) zur Verankerung von Zusatzteilen wie Radgabeln, Kufenträger, Stoppern (161, 163, 165) etc. eingerichtet ist.

22. Sportschuh nach Anspruch 21, **dadurch gekennzeichnet, daß** die Zusatzteile formschlüssig in dem Trägerprofil (1) aufgenommen sind.

23. Sportschuh nach Anspruch 21 oder 22, **dadurch gekennzeichnet, daß** das Trägerprofil (1) zur Aufnahme einzelner, in einer Reihe liegender, auswechselbarer Radgabeln (161) oder Kufenträgern (163) eingerichtet ist.

24. Sportschuh nach Anspruch 21 oder 22, **dadurch gekennzeichnet, daß** das Trägerprofil (1) zur Aufnahme eines einzigen Rahmens (172) eingerichtet ist, in dem mehrere, hintereinanderliegende Laufrollen (173) gelagert sind.

## Claims

1. Sports shoe comprising a sole structure and shell parts disposed thereon in such a manner as to be adjustable in length and/or width, wherein the sole structure comprises at least in portions a longitudinal profiled section whose cross-section comprises at least one horizontal portion (1w) and at least two portions (1s) which are disposed on both sides of the horizontal portion and extend substantially perpendicular downwards and/or upwards, characterised in that the sole structure comprises a bending-resistant profiled carrier section which extends in the longitudinal direction substantially over the entire sole structure, on which profiled carrier section both the shell parts (6, 9) and also the sole plate portions (5, 8, 15, 16) can be attached, wherein the sole plate portions attached to the profiled carrier section (1) and shell parts can be adjusted in the longitudinal and/or transverse direction.

2. Sports shoe according to claim 1, characterised in that the profiled carrier section (1) comprises a closed cross-section, e.g. is tubular in shape.

3. Sports shoe according to any one of claims 1 or 2, characterised in that the profiled carrier section (1) consists of two profiled parts (24, 25) which mutually engage each other in a form-locking manner, which profiled parts can be displaced in the longitudinal direction with respect to each other and can be fixed with respect to each other in various relative positions.

4. Sports shoe according to claim 2 and 3, characterised in that the profiled carrier section consists of two profiled parts (24, 25) which are substantially tubular and can be displaced with respect to each other in a telescopic manner and which profiled parts comprise a rectangular tubular cross-section.

5. Sports shoe according to any one of claims 1 to 4, characterised in that the profiled carrier section (1) comprises longitudinal slots (2) for the purpose of attaching shell parts and sole plate portions.

6. Sports shoe according to any one of claims 1 to 5, characterised in that the shell parts (6, 9) are provided with slots (7, 10) which facilitate the bending of regions (6b, 9b) of the shell parts, in particular for the purpose of adjusting the width.

7. Sports shoe according to any one of claims 1 to 6, characterised in that the profiled carrier section (1) comprises at least two longitudinal webs which extend downwards in a teeth-like manner and which cooperate in a form-locking manner with longitudinal webs which protrude upwardly from an undersole or from portions (109) of an undersole.

8. Sports shoe according to any one of claims 1 to 7, characterised in that the undersole (53) is at least in portions a U-shaped profiled section whose cross-section is open upwards and whose limbs form the outer edge of the sole structure, wherein this U-profiled section is supported on the profiled carrier section (1) by upwardly protruding webs (18) and/or bushings.

9. Sports shoe according to any one of claims 1 to 8, characterised in that the sole structure is covered in the inside of the shoe by a foot bed (78, 106) or an inner sole which is designed as an additional reinforcement of the sole structure and is connected to the profiled carrier section (106) by way of a downwardly protruding longitudinal webs (107) which cooperate with webs (47) protruding upwardly from the profiled carrier section (1).

10. Sports shoe according to any one of claims 1 to 9, characterised in that for the purpose of connecting the profiled carrier section (1) to the sole plate portions (17) screws (20) are provided, `which can be screwed passing through the soles from below into threaded bores of nuts (22) or holding plates in the shoe inside or into threaded bores of the innersole.

11. Sports shoe according to claim 10, characterised in that the screws (20) pass through bores (21) in the webs (18) of the undersole (17).

12. Sports shoe according to any one of claims 1 to 11, wherein the sole plate portions together with associated shell parts (29) can be adjusted in the transverse direction with respect to the profiled carrier section (1) by means of a shaft-nut arrangement (31, 32), characterised in that the shaft (31) is mounted in the profiled carrier section (1, 24), wherein one of the two profiled parts penetrated in the transverse direction by the shaft (31) comprises longitudinal slots (34, 39,) which render possible a relative movement of the shaft in the longitudinal direction with respect to this profiled part.

13. Sports shoe according to any one of claims 1 to 12, characterised in that at least one of two sole end parts (128, 134, 142) are mounted on the profiled carrier section (1) in such a manner as to be able to be displaced in the transverse direction and fixed in various positions.

14. Sports shoe according to claim 13, characterised in that a transverse shaft (129, 136) is provided for mounting purposes, which is mounted at one end on both sides in the sole tip (128) and/or the head end part (134) and at the other end on the profiled carrier section (1).

15. Sports shoe according to claim 14, characterised in that the sole tip (128) and/or heel end part (134) are mounted on the profiled carrier section (1) with the additional aid of a transverse guide pin (136).

16. Sports shoe according to any one of claims 1 to 12, characterised in that with respect to the profiled carrier section (1) at least one sole end part (142, 146) can tilt about a substantially horizontal longitudinal axis and can be fixed in position.

17. Sports shoe according to claim 16, characterised in that the sole end part (142) is mounted with the aid of rotatable eccentrics (138 + 139) on the profiled carrier section (1, 62).

18. Sports shoe according to claim 17, characterised in that a cylinder (138) supported on the inner surface of the sole end part (142) is mounted in longitudinal holes (137) of the profiled carrier section (1) by means of two shaft stubs (139) protruding in an eccentric manner on both sides thereof, wherein the ends of the shaft stubs are held in an eccentric manner in rotatable cylinder pieces (140) and these cylinder pieces are rotatable mounted in bores (141) of the sole end parts (142).

19. Sports shoe according to claim 16, characterised in that the sole end part (146) comprises lateral inner guide surfaces (148) which are curved concavely as seen in the longitudinal direction and disposed on the profiled carrier section (1) are lateral outer guide surfaces (150) which are curved convexly as seen in the longitudinal direction, so that a tilting action is possible by sliding these guide surfaces against each other.

20. Sports shoe according to claim 19, characterised in that the guide surfaces (148, 150) comprise a surface structure, in particular toothed strips, which enhances the friction or renders possible a step-by-step positive locking.

21. Sports shoe according to any one of claims 1 to 20, characterised in that the profiled carrier section (1) is equipped for the purpose of anchoring additional parts such as wheel forks, runner supports, stoppers (161, 163, 165) etc.

22. Sports shoe according to claim 21, characterised in that the additional parts are received in the profiled carrier section (1) in a form-locking manner.

23. Sports shoe according to claim 21 or 22, characterised in that the profiled carrier section (1) is equipped for the purpose of receiving individual wheel forks (161) or runner supports (163) which lie in series and can be replaced.

24. Sports shoe according to claim 21 or 22, characterised in that the profiled carrier section (1) is equipped for the purpose of receiving a single frame (172) in which are mounted a plurality of successive running rollers (173).

## Revendications

1. Chaussure de sport comportant une structure de semelle et des éléments de coque qui sont montés sur la structure de semelle de manière à être réglables longitudinalement et/ou en largeur, et dans laquelle la structure de semelle comporte, au moins par endroits, un profil longitudinal, dont la section transversale comprend au moins une partie horizontale (1w) et au moins deux sections (1s) qui sont disposées des deux côtés de la partie horizontale et s'étendent sensiblement verticalement vers le bas et/ou vers le haut, caractérisée en ce que la structure de semelle possède un profité de support (1) résistant à la flexion, qui s'étend dans la direction longitudinale essentiellement sur toute l'étendue de la structure de semelle et auquel peuvent être fixés aussi bien des éléments de coque (6,9) que des parties (5,8,15,16) de la plaque de semelle, les parties de la plaque de semelle et des éléments de coque, qui sont fixées au profité de support (1), étant réglables dans la direction longitudinale et/ou dans la direction transversale.

2. Chaussure de sport selon la revendication 1, caractérisée en ce que le profité de support (1) possède une section transversale fermée, et est agencé par exemple avec une forme tubulaire.

3. Chaussure de sport selon l'une des revendications 1 ou 2, caractérisée en ce que le profilé de support (1) est constitué de deux pièces profilées (24,25), qui s'engagent l'une dans l'autre selon une liaison par formes complémentaires, peuvent être déplacées l'une par rapport à l'autre dans la direction longitudinale et peuvent être fixées l'une par rapport à l'autre dans différentes positions relatives.

4. Chaussure de sport selon les revendications 2 et 3, caractérisée en ce que le profité de support est constitué de deux pièces profilées (24,25) de forme sensiblement tubulaire, qui peuvent être déplacées l'une par rapport à l'autre de façon télescopique et possèdent une section transversale de tube rectangulaire.

5. Chaussure de sport selon l'une des revendications 1 à 4, caractérisée en ce que le profilé de support (1) possède des fentes longitudinales (2) servant à fixer des éléments de coque et des parties de la plaque de semelle.

6. Chaussure de sport selon l'une des revendications 1 à 5, caractérisée en ce que les éléments de coque (6,9) sont pourvus de fentes (7,10), qui facilitent un pliage de parties (6b,9b) des éléments de coque, notamment pour le réglage en largeur.

7. Chaussure de sport selon l'une des revendications 1 à 6, caractérisée en ce que le profilé de support (1) comporte au moins deux barrettes longitudinales qui s'étendent vers le bas en forme de peignes et coopèrent selon une liaison par formes complémentaires avec des barrettes longitudinales qui font saillie vers le haut à partir d'une semelle inférieure ou à partir de parties (109) d'une semelle inférieure.

8. Chaussure de sport selon l'une des revendications 1 à 7, caractérisée en ce que la semelle inférieure (53) est, au moins par endroits, un profilé en forme de U, qui est ouvert vers le haut en coupe transversale et dont les branches forment le bord extérieur de la structure de semelle, ce profilé en U prenant appui au moyen de barrettes (18) et/ou de douilles, qui font saillie vers le haut, sur le profilé de support (1).

9. Chaussure de sport selon l'une des revendications 1 à 8, caractérisée en ce que la structure de semelle est recouverte, à l'intérieur de la chaussure, par une nappe (78,106) d'appui du pied ou une semelle intérieure, qui est agencée sous la forme d'un élément de renfort supplémentaire de la structure de semelle et est reliée au profilé de support (106) par l'intermédiaire de barrettes longitudinales (107) qui font saillie vers le bas et qui coopèrent avec des barrettes (47), qui font saillie vers le haut à partir du profilé de support (1).

10. Chaussure de sport selon l'une des revendications 1 à 9, caractérisée en ce que pour la réunion du profilé de support (1) à des sections (17) de la plaque de semelle sont prévues des vis (20) qui sont vissées, en traversant les semelles à partir du bas, dans des taraudages d'écrous (22) ou de plaques de retenue situés à l'intérieur de la chaussure ou dans des taraudages de la semelle intérieure.

11. Chaussure de sport selon la revendication 10, caractérisée en ce que les vis (20) traversent des perçages (21) situés dans les barrettes (18) de la semelle inférieure (17).

12. Chaussure de sport selon l'une des revendications 1 à 11, dans laquelle des parties de la plaque de semelle ainsi que des éléments de coque associés (22) peuvent être déplacés dans une direction transversale par rapport au profilé de support (1), à l'aide d'un dispositif broche-écrou (31,32), caractérisée en ce que la broche (31) est montée dans le profilé de support (1,24), l'une des deux pièces profilées, traversées par la broche (31) dans la direction transversale, possédant des fentes longitudinales (34,39), qui permettent un déplacement relatif de la broche par rapport à cette pièce profilée, dans la direction longitudinale.

13. Chaussure de sport selon l'une des revendications 1 à 12, caractérisée en ce qu'au moins l'une de deux parties d'extrémité (128,134,142) de la semelle est montée de manière à être déplaçable transversalement et à pouvoir être fixée dans des positions différentes sur le profilé de support (1).

14. Chaussure de sport suivant la revendication 13, caractérisée en ce que pour le support il est prévu une broche transversale (129,136), qui est montée d'une part des deux côtés dans la pointe (121) de la semelle et/ou dans la partie d'extrémité de talon (134) et d'autre part sur le profilé de support (1).

15. Chaussure de sport selon la revendication 14, caractérisée en ce que la pointe de semelle (128) et/ou la partie d'extrémité de talon (134) sont supportées en supplément à l'aide d'une tige transversale de guidage (136) sur le profilé de support (1).

16. Chaussure de sport selon l'une des revendications 1 à 12, caractérisée en ce qu'au moins une partie d'extrémité (142,146) de la semelle peut basculer autour d'un axe longitudinal essentiellement horizontal et peut être fixée par rapport au profilé de support (1).

17. Chaussure de sport selon la revendication 16, caractérisée en ce que la partie d'extrémité (142) de la semelle est montée sur le profilé de support (1,62) à l'aide d'excentriques pivotants (138+139).

18. Chaussure de sport selon la revendication 17, caractérisée en ce qu'un cylindre (138), qui prend appui sur la surface intérieure de la partie d'extrémité (142) de la semelle, est monté au moyen de deux bouts d'axes (139), qui font saillie d'une manière excentrée des deux côtés de ce cylindre, dans des trous longitudinaux (137) du profilé de support (1), les extrémités des bouts d'axes étant retenues d'une manière excentrée dans des pièces cylindriques rotatives (140), et ces pièces cylindriques sont montées de manière à pouvoir tourner dans des perçages (141) de la partie d'extrémité (142) de la semelle.

19. Chaussure de sport selon la revendication 16, caractérisée en ce que la partie d'extrémité (136) de la semelle possède des surfaces intérieures latérales de guidage (148) qui sont cintrées avec une forme concave lorsqu'on regarde dans la direction longitudinale et que sur le profilé de support (1) sont disposées des surfaces latérales extérieures de guidage (150), qui sont cintrées avec une forme convexe lorsqu'on regarde dans la direction longitudinale, de sorte qu'un basculement est possible lorsqu'on fait glisser ces surfaces de guidage l'une contre l'autre.

20. Chaussure de sport selon la revendication 19, caractérisée en ce que les surfaces de guidage (148,150) possèdent une structure superficielle, qui augmente le frottement ou permet une liaison étagée par formes complémentaires, notamment des barrettes dentées.

21. Chaussure de sport selon l'une des revendications 1 à 20, caractérisée en ce que le profilé de support (1) est agencé pour permettre l'ancrage de parties supplémentaires telles que des fourches de roues, des supports de patins, des dispositifs d'arrêt (161,163,165), etc.

22. Chaussure de sport selon la revendication 21, caractérisée en ce que les parties supplémentaires sont logées selon une liaison par formes complémentaires dans le profilé de support (1).

23. Chaussure de sport selon la revendication 21 ou 22, caractérisée en ce que le profilé de support (1) est conçu de manière à loger des fourches individuelles interchangeables de roues (161) ou des supports individuels interchangeables de patins (163), qui sont disposés suivant une rangée.

24. Chaussure de sport selon la revendication 21 ou 22, caractérisée en ce que le profilé de support (1) est conçu de manière à loger un seul cadre (172), dans lequel sont montées plusieurs roulettes (173) situées les unes derrière les autres.
